# EUROPÄISCHE PATENTSCHRIFT

(11) **EP 2 486 350 B1**
(45) Veröffentlichungstag und Bekanntmachung des Hinweises auf die Patenterteilung: **17.06.2015**
(21) Anmeldenummer: 10762890.1
(22) Anmeldetag: 23.09.2010
(51) Int. Cl.: F25D 23/02, F25D 23/06

(54) **INNENBEHÄLTER FÜR EIN KÄLTEGERÄT**
INNER CONTAINER FOR A REFRIGERATION APPLIANCE
COMPARTIMENT INTÉRIEUR D'APPAREIL DE RÉFRIGÉRATION

(30) Priorität: 06.10.2009 DE 102009045362
(43) Veröffentlichungstag der Anmeldung: 15.08.2012
(73) Patentinhaber: BSH Hausgeräte GmbH, 81739 München (DE)
(72) Erfinder: CIYANOGLU, Mehmet, 89537 Giengen (DE); GÖRZ, Alexander, 73432 Aalen (DE)
(86) Internationale Anmeldenummer: PCT/EP2010/064013
(87) Internationale Veröffentlichungsnummer: WO 2011/042309

(56) Entgegenhaltungen:
- EP-A1- 0 952 413
- DE-A1-102007 060 833
- DE-U1-202004 017 125
- US-A- 3 166 367

## Beschreibung

Die vorliegende Erfindung betrifft einen Innenbehälter für ein Kältegerät, insbesondere ein Haushaltskältegerät.

Innenbehälter von Kältegeräten werden herkömmlicherweise tiefgezogen, eine Technik, die zwar wirtschaftlich ist, aber keine hohen Fertigungsgenauigkeiten und komplexe Formen zulässt. Um Einbauteile wie etwa Innentüren, -klappen, Kühlgutträger oder dergleichen zu befestigen, ist es daher gebräuchlich, Halterungen für derartige Einbauteile im Spritzguss zu fertigen und diese in Öffnungen zu montieren, die in die Wände des fertig tiefgezogenen Innenbehälters eingestanzt werden. Dabei muss die in die Öffnung eingefügte Halterung diese dicht verschließen, damit, wenn in einem späteren Fertigungsschritt eine Dämmschicht durch Aufschäumen von Kunstharz rings um den Innenbehälter erzeugt wird, der sich bildende Kunstharzschaum nicht durch Undichtigkeiten ins Innere des Innenbehälters gelangen kann.

Um den Durchtritt von Schaum zu verhindern, ist es bekannt, die in den Innenbehälter geschnittenen Öffnungen nach dem Montieren der Halterungen darin schaumseitig mit Klebeband abzudichten. Diese Technik erfordert umfangreiche, kostspielige Handarbeit, und ihre Wirksamkeit hängt entscheidend von der Sorgfalt ab, mit der sie ausgeführt wird.

Eine andere bekannte Lösung ist, die Halterungen mit flexiblen Schürzen zu versehen, die sich bei der Montage rings um eine Öffnung schaumseitig an den Innenbehälter anschmiegen. Derartige Halterungen sind zwar schnell und einfach anzubringen, doch müssen sie beim Einbau und davor sorgfältig gehandhabt werden, um eine Beschädigung der Schürzen zu vermeiden.

Inhärent sicher gegen das Eindringen von Schaum ist eine Technik, bei der der Innenbehälter nicht durchstoßen wird, sondern lediglich ein Zapfen während des Tiefziehens in einer Seitenwand des Innenbehälters angezogen wird. Aufgrund der geringen Fertigungsgenauigkeit des Tiefziehens kann jedoch nicht sichergestellt werden, dass ein in den Hohlraum des Zapfens eingeführtes Teil darin festen Halt findet.

Die EP 0 952 413 A1 beschreibt einen Haushaltsgefrierschrank, der Seitenwände aufweist, die mit durch Tiefziehen angeformten, annähernd vertikal übereinander angeordneten sacklochartigen Aufnahmen versehen ist. Über Lagerbolzen sind in den sacklochartigen Aufnahmen Haltebolzen mit ihrem kraftschlüssig mit den Aufnahmen zusammenwirkenden Halteteil festgesetzt. Die EP 0 952 413 A1 offenbart einen Innenbehälter gemäß dem Oberbegriff des Anspruchs 1.

In der DE 20 2004 017 125 U1 wird ein Kühl- oder Gefriergerät offenbart, bei dem Schienen an Seitenwandungen des Kühlraums vorgesehen sind. Um die Schienen in die Wandung einbringen zu können, ist vorgesehen, dass an den Seitenwandungen Nuten im Behälter angeordnet sind. Dabei erfolgt eine Befestigung durch Einlegen der Schienen in Ziehkerne, wobei die Schienen dann beim Behälterziehen mittels Hinterschnitten und Verzahnungen fest umschlossen werden.

Aufgabe der Erfindung ist, einen Innenbehälter für ein Kältegerät anzugeben, der eine sichere, feste Montage von Einbauteilen ermöglicht und dabei inhärent sicher gegen das Eindringen von Schaum ist.

Die Aufgabe wird gelöst, indem bei einem Innenbehälter für ein Kältegerät mit ein Lagerfach umgebenden Wänden, wenigstens einem in einer der Wände angezogenen hohlen Zapfen und einer Halterung für ein Einbauteil, wobei an einer Innenfläche des Zapfens ein Hinterschnitt geformt ist und die Halterung in den Zapfen eingefügt und im Hinterschnitt verrastet ist.

Überraschenderweise kann ein Hinterschnitt, der tief genug ist, um einem in den Zapfen eingeführten Teil sicheren Halt zu bieten, durch Tiefziehen und insbesondere in einem Arbeitsgang mit der Formung des Innenbehälters aus Flachmaterial erhalten werden. Der Hinterschnitt schließt aus, dass der Zapfen mit einer beim Tiefziehen an sich üblichen Entformungsschräge versehen werden kann. Die im Vergleich zum Innenbehälter kleinen Abmessungen des Zapfens erlauben jedoch eine Zwangsentformung.

Es zeigt sich, dass eine Tiefe des Hinterschnitts von 0,2 bis 0,5 mm ausreichend ist, um einem in den Zapfen eingeführten Teil festen Halt zu bieten.

Vorzugsweise ist der Hinterschnitt durch mehrere in Umfangsrichtung des Zapfens beabstandet an dessen Innenfläche angeordnete Vorsprünge gebildet. Dies erlaubt es dem Zapfen, beim Einführen eines Teils, das die Innenseite des Zapfens an den Vorsprüngen, aber nicht zwischen diesen berührt, durch eine Querschnittsverzerrung elastisch nachzugeben. Eine eventuelle irreversible Streckung des Materials des Zapfens kann dadurch vermieden werden, und obwohl sich die zum Eindrücken des Teils in den Zapfen erforderliche Kraft sich in praktikablen Grenzen hält, kann ein fester, sicherer Sitz des Teils erreicht werden.

Um sicheren Halt zu bieten, kann der Hinterschnitt ferner mehrere in Längsrichtung des Zapfens gestaffelte Vorsprünge umfassen.

Vorzugsweise umfasst der Hinterschnitt mehrere Gruppen von Vorsprüngen, die in Längsrichtung des Zapfens gestaffelt sind, wobei die Vorsprünge einer Gruppe gegen diejenigen der anderen Gruppe in Umfangsrichtung versetzt sind. Dadurch ist es möglich, Ungenauigkeiten in der Querschnittsform des Zapfens auszugleichen und einem in den Zapfen eingeführten Teil an mehreren Stellen seines Umfangs Halt zu geben.

Das in den Zapfen eingeführte und in der Hinterschneidung verrastete Teil kann insbesondere eine Halterung für ein Einbauteil des Innenbehälters wie etwa eine Tür, eine Klappe, ein Kühlgutträger oder dergleichen sein.

Ein in den Hohlraum des Zapfens eingreifender Stift einer solchen Halterung weist vorzugsweise wenigstens eine in Umfangsrichtung umlaufende Rippe auf, um an jeder Stelle seines Umfangs an einem der inneren Vorsprünge des Zapfens angreifen zu können.

Der Stift umfasst vorzugsweise wenigstens zwei durch einen Längsschlitz getrennte Zungen. Indem diese unter Verengung des Längsschlitzes gegeneinandergedrückt werden, kann der Stift beim Einführen in den Zapfen die Vorsprünge, und die Rippe kann hinter den Vorsprüngen in den Hinterschnitt eingreifen.

Zwei spiegelbildlich zueinander angeordnete und zueinander beabstandete Zapfen können jeweils eine Drehachse bzw. einen Riegel einer Tür aufnehmen. Da jeder Zapfen sowohl zum Aufnehmen der Drehachse als auch zum Aufnehmen der Tür geeignet ist, ist ein Anschlagwechsel der Tür ohne weiteres möglich.

An einem an einer Innenfläche der Wand anliegenden Kopfstück der Halterung kann zweckmäßigerweise eine stumpfwinklig auf die Innenfläche zulaufende Stirnfläche angeordnet sein. Sie erleichtert das Aufschieben eines zum Eingreifen in eine Aussparung der Halterung vorgesehenen Vorsprungs des Einbauteils, vor allem dann, wenn die Stirnfläche einer offenen Seite des Lagerfachs zugewandt ist.

Weitere Vorteile der Erfindung ergeben sich aus der nachfolgenden Beschreibung von Ausführungsbeispielen unter Bezugnahme auf die beigefügten Figuren.

Es zeigen:
- Fig. 1: eine perspektivische Ansicht eines erfindungsgemäßen Innenbehälters;
- Fig. 2: ein vergrößertes Detail des Innenbehälters;
- Fig. 3: ein Detail des Innenbehälters mit montierter Tür im Schnitt;
- Fig. 4: einen Schnitt durch eine Abwandlung des Details der Fig. 3 in einer um 90° gedrehten Schnittebene; und
- Fig. 5: ein Detail des Innenbehälters mit montiertem Kühlgutträger im Schnitt.

Fig. 1 zeigt in einer perspektivischen Ansicht einen Innenbehälter 1 eines Haushaltskältegeräts, hier eines Kühl-Gefrier-Kombinationsgeräts. Der gezeigte Innenbehälter 1 ist in zwei Lagerfächer gegliedert, ein größeres, unteres Kühlfach 2 und ein darüber liegendes, kleineres Gefrierfach 3. Am fertig zusammengebauten Kältegerät haben beide Fächer eine gemeinsame, hier nicht dargestellte Außentür; das Gefrierfach 3 ist durch Zwischenwand 6 und eine Innentür 4 vom Kühlfach 2 getrennt und gegen dieses isoliert.

Die Innentür 4 ist in offener Stellung gezeigt; in geschlossener Stellung liegt eine sich rahmenförmig an einer Innenseite der Innentür 4 erstreckende elastische Dichtung 5 an einer vorderen Kante der Zwischenwand 6 sowie an einer Stufe 7 an, die sich in einer gleichen Ebene mit der vorderen Kante der Zwischenwand 6 an Seitenwänden 8 und Decke 9 des Gefrierfachs 3 entlangzieht.

In einem vorderen Randbereich der Decke 9, zwischen der Stufe 7 und einem sich um beide Fächer ziehenden vorderen Rahmen 10, sind jeweils benachbart zu den Seitenwänden 8 zwei in Fig. 1 von dem Rahmen 10 verdeckte hohle zylindrische Zapfen 11 geformt, von denen einer in Fig. 2 in einer vergrößerten Ansicht gezeigt ist. Einer dieser beiden zueinander spiegelbildlichen Zapfen 11 ist vorgesehen, um einen die Schwenkachse der Innentür 4 definierenden Scharnierbolzen zu fixieren; der andere nimmt in der geschlossenen Stellung der Innentür 4 einen Riegel 12 (siehe Fig. 1) auf, um die Innentür 4 in der geschlossenen Stellung zu fixieren. Der Riegel 12 ist in einem vertikalen Kanal der Innentür 4 durch einen an der Unterkante der Tür 4 zugänglichen Hebel 13 verschiebbar, um die Tür 4 zu öffnen. Ein entsprechender Kanal an der entgegengesetzten Kante der Tür 4 nimmt den Scharnierbolzen auf. Die beiden Kanäle sind identisch geformt, so dass der Riegel 12 und der Scharnierbolzen gegeneinander austauschbar sind, und auch der Hebel 13 ist in zwei verschiedenen, in Bezug auf eine vertikale Mittelebene spiegelbildlichen Positionen montierbar, um den Riegel 12 in jeder möglichen Einbaulage, im linken oder im rechten Kanal, zu betätigen.

In einer Aussparung 14 an einer Flanke der Tür 4, nahe ihrer Unterkante, ist ein zweiter, mit dem Riegel 12 gekoppelt beweglicher Riegel 15 zu sehen, der in geschlossener Stellung der Tür 4 in einen Lagerbock 16 eingreift, der an der Vorderkante der Zwischenwand 6 benachbart zu einer Seitenwand 8 angeordnet ist. Ein hierzu spiegelbildlicher Lagerbock am anderen Ende der Vorderkante ist in der Ansicht der Fig. 1 hinter der Tür 4 verborgen; er nimmt einen zweiten Achsbolzen der Tür 4 auf. Auch dieser zweite Achsbolzen und der Riegel 15 sind gegeneinander vertauschbar, um eine Montage der Tür 4 wahlweise mit Rechts- oder Linksanschlag, jeweils passend zu der (nicht dargestellten) Außentür, zu ermöglichen.

Weitere Zapfen 11 von gleicher Gestalt wie diejenigen der Decke 9 sind an Seitenwänden 17 des Kühlfachs 2 zu sehen.

Die bereits erwähnte Fig. 2 zeigt eine vergrößerte Ansicht eines der Zapfen 11 an der Decke 9 des Gefrierfachs 3. Der Innenbehälter 1 ist hier transparent dargestellt, um die Besonderheiten des Zapfens 11 deutlich zeigen zu können. Über die Mantelfläche des im wesentlichen zylindrischen Zapfens 11 sind in dessen Innenraum hinein ragende Vorsprünge 18 verteilt. Die Vorsprünge 18 sind in zwei Gruppen zu je drei Vorsprüngen aufgeteilt, wobei die Vorsprünge 18 einer gleichen Gruppe gleichmäßig über den Umfang des Zapfens 11 verteilt sind und die Gruppen in Längsrichtung des Zapfens 11 gestaffelt sind. Die Vorsprünge 18 verschiedener Gruppen sind in Umfangsrichtung gegeneinander versetzt angeordnet, so dass ein Vorsprung 18 der einen Gruppe in Umfangsrichtung jeweils zwischen zwei Vorsprüngen der anderen Gruppe platziert ist.

Die Vorsprünge 18 sind Abdrücke von Aussparungen eines Dorns, der beim Tiefziehen des Innenbehälters 1 aus einem das Gefrierfach 3 abformenden Stempel ausgefahren wird. Zur Abformung der Vorsprünge 18 genügt es, von außen eine flexible Hohlform wie etwa ein flüssigkeitsgefülltes Kissen gegen den im Innern von dem Dorn unterstützten Zapfen 11 zu drücken. Solange die Vorsprünge 18 nicht zu weit ins Innere des Zapfens 11 vorspringen, kann der Dorn ohne weiteres nach dem Formen der Vorsprünge 18 in den Stempel des Gefrierfachs zurückgezogen werden; die zur Bewegungsrichtung des Dorns im Wesentlichen senkrechte Oberfläche des Stempels stützt im Moment des Zurückziehens die Decke 9 rings um den Zapfen 11 ab, so dass der Dorn sich aus dem Zapfen 11 lösen kann, ohne die Decke 9 inakzeptabel zu verformen.

Versuche haben gezeigt, dass die in Fig. 2 gezeigte Anordnung der Vorsprünge 18 ein sicheres Entformen des Zapfens 11 erlaubt, solange der Überstand der Vorsprünge 18 ins Innere des Zapfens 11 kleiner als 0,75 und vorzugsweise kleiner als 0,5 mm bleibt.

Fig. 3 veranschaulicht die Nutzung der zwei Zapfen 11 anhand eines Schnitts parallel zur Vorderseite des Innenbehälters 1. In den linken Zapfen 11 greift spielhaltig der bereits beschriebene, in einem Kanal 33 geführte Riegel 12 der Innentür 4 ein. Der rechte Zapfen 11 fixiert eine aus Kunststoff spritzgeformte Halterung 19 für den Scharnierbolzen 20 der Tür 4. Die Halterung 19 umfasst ein im Wesentlichen plattenförmiges Kopfstück 21, das flach an der Decke 9 anliegt, und einen in den Zapfen 11 eingreifenden, formschlüssig an den Vorsprüngen 18 verrasteten Stift 22. Der Stift 22 weist zwei durch einen hier quer zur Schnittebene orientierten Schlitz 23 getrennte Zungen 24 auf, die gemeinsam einen Hohlzylinder mit zwei außen umlaufenden Rippen 25 bilden. Jede Rippe 25 hintergreift eine Gruppe von Vorsprüngen 18. Ein Überstand der Vorsprünge 18 über die umgebende Innenfläche des Zapfens 11 von 0,2, besser 0,3 mm genügt, um einen sichern Halt der Rippen 25 zu gewährleisten. Um das Einführen des Stifts 22 in den Zapfen 11 zu erleichtern, haben die Rippen 25 an ihrer von dem Kopfstück 21 abgewandten Seite eine kegelförmig verjüngte Flanke 26. Eine dem Kopfstück 21 zugewandte ebene Flanke 27 hintergreift die Vorsprünge 18 und sorgt für einen festen Formschluss.

Fig. 4 zeigt einen Schnitt durch einen der Zapfen 11 und den darin eingreifenden Scharnierbolzen 20 gemäß einer Weiterbildung der Erfindung in einem Schnitt, dessen Schnittebene senkrecht zu derjenigen der Fig. 3, in Tiefenrichtung des Innenbehälters 1, verläuft. Der Scharnierbolzen 20 ist wie oben erwähnt in einem Kanal 33 der Tür 4 untergebracht. Er ist durch eine nicht dargestellte Feder in Richtung der seine Spitze aufnehmenden Halterung 19 beaufschlagt. Um die Tür 4 zu montieren, genügt es, sie von der offenen Vorderseite des Innenbehälters her in das Fach 2 hineinzudrücken. Dabei gelangt der Scharnierbolzen 20 in Kontakt mit einer schrägen Stirnfläche 34 der Halterung 19 und wird in den Kanal 33 hineingedrückt. Sobald er die zentrale Aussparung der Halterung 19 erreicht, wird der Scharnierbolzen 20 durch die Feder in die Aussparung hineingedrückt und verrastet darin.

Die Zapfen 11 sind ohne weiteres in der Lage, Einbauteile des Kältegeräts zu verankern, die ständig wesentlich stärkeren Kräften ausgesetzt sind als die Innentür 4. So zeigt Fig. 5 einen Schnitt durch einen der Zapfen 17 der Seitenwände 8 des Kühlfachs 2, in dem eine Halterung 28 eines plattenförmigen Kühlgutträgers 29 verrastet ist. Die Halterung 28 hat ein winkelförmiges Kopfstück mit einem an der Seitenwand 8 anliegenden vertikalen und einem den Kühlgutträger 29 unterstützenden horizontalen Schenkel 31 bzw. 32.

Der Hohlraum des hohlzylindrischen Stifts 22 ist zum Kühlfach 2 hin offen, so dass wenn nötig von dort ein Sicherungsstift 30 eingeschoben werden kann. Indem der Sicherungsstift 30 den Hohlraum des Stifts 22 ausfüllt, immobilisiert er die Zungen 24, so dass ein Abrutschen der Rippen 25 von den Vorsprüngen 18 ausgeschlossen ist.

## Patentansprüche

1. Innenbehälter (1) für ein Kältegerät, insbesondere ein Haushaltskältegerät, mit ein Lagerfach (2; 3) umgebenden Wänden (8, 9), wenigstens einem in einer der Wände (8; 9) angezogenen hohlen Zapfen (11; 17) und einer Halterung (19; 28) für ein Einbauteil (4; 29), **dadurch gekennzeichnet, dass** an einer Innenfläche des wenigstens einen Zapfens (11; 17) ein Hinterschnitt geformt ist und die Halterung (19; 28) in den Zapfen (11; 17) eingefügt und im Hinterschnitt verrastet ist.

2. Innenbehälter nach Anspruch 1, **dadurch gekennzeichnet, dass** der Hinterschnitt durch Tiefziehen und Zwangsentformung des wenigstens einen Zapfens (11; 17) erhalten ist.

3. Innenbehälter nach Anspruch 1 oder 2, **dadurch gekennzeichnet, dass** der Hinterschnitt eine Tiefe von 0,2-0,5 mm aufweist.

4. Innenbehälter nach einem der vorhergehenden Ansprüche, **dadurch gekennzeichnet, dass** der Hinterschnitt mehrere in Umfangsrichtung des wenigstens einen Zapfens (11; 17) beabstandet an dessen Innenfläche angeordnete Vorsprünge (18) umfasst.

5. Innenbehälter nach einem der vorhergehenden Ansprüche, **dadurch gekennzeichnet, dass** der Hinterschnitt mehrere in Längsrichtung des wenigstens einen Zapfens (11; 17) gestaffelte Vorsprünge (18) umfasst.

6. Innenbehälter nach einem der vorhergehenden Ansprüche, **dadurch gekennzeichnet, dass** der Hinterschnitt mehrere in Längsrichtung des wenigstens einen Zapfens gestaffelte Gruppen von Vorsprüngen (18) umfasst und dass die Vorsprünge (18) einer Gruppe gegen die Vorsprünge (18) der anderen Gruppe in Umfangsrichtung versetzt sind.

7. Innenbehälter nach Anspruch 1, **dadurch gekennzeichnet, dass** ein in den Hohlraum des wenigstens einen Zapfens (11; 17) eingreifender Stift (22) der Halterung (19; 28) wenigstens eine in Umfangsrichtung umlaufende Rippe (25) aufweist.

8. Innenbehälter nach Anspruch 1, **dadurch gekennzeichnet, dass** ein in den Hohlraum des Zapfens (11; 17) eingreifender Stift (22) der Halterung (19; 28) wenigstens zwei durch einen Längsschlitz (23) getrennte Zungen (24) umfasst.

9. Innenbehälter nach einem der Ansprüche 1 bis 8, **dadurch gekennzeichnet, dass** die Halterung (19) ein Lagerbock für eine Tür (4) oder eine Klappe ist.

10. Innenbehälter nach einem der Ansprüche 1 bis 9, **dadurch gekennzeichnet, dass** zumindest zwei Zapfen vorhanden sind, wovon zwei spiegelbildlich zueinander angeordnet und zueinander beabstandet sind und davon (11) einer eine Drehachse und der andere einen Riegel (12) einer Tür (4) aufnimmt.

11. Innenbehälter nach einem der Ansprüche 1 bis 10, **dadurch gekennzeichnet, dass** die Halterung (19) ein an einer Innenfläche der Wand (9) anliegendes Kopfstück (21) umfasst, das eine stumpfwinklig auf die Innenfläche zulaufende Stirnfläche (34) aufweist.

12. Innenbehälter nach Anspruch 11, **dadurch gekennzeichnet, dass** die Stirnfläche (34) einer offenen Seite des Lagerfachs (2) zugewandt ist.

## Claims

1. Inner container (1) for a refrigeration appliance, especially for a household refrigeration appliance, with walls (8, 9) surrounding a storage compartment (2; 3), at least one hollow stud (11; 17) drawn into one of the walls (8; 9) and a holder (19; 28) for a built-in part (4; 29), **characterised in that** an undercut is formed on an inner surface of the at least one stud (11; 17) and the holder (19; 28) is inserted into the peg (11; 17) and latched in the undercut.

2. Inner container according to claim 1, **characterised in that** the undercut is obtained by deep drawing and forced demoulding of the at least one stud (11; 17).

3. Inner container according to claim 1 or 2, **characterised in that** the undercut has a depth of 0.2-0.5 mm.

4. Inner container according to one of the preceding claims, **characterised in that** the undercut has a number of projections (18) in the circumferential direction of the at least one stud (11; 17) disposed at a distance on its inner surface.

5. Inner container according to one of the preceding claims, **characterised in that** the undercut has a number of projections (18) stepped in the longitudinal direction of the at least one stud (11; 17).

6. Inner container according to one of the preceding claims, **characterised in that** the undercut has a number of groups of projections (18) stepped in the longitudinal direction of the at least one stud and that the projections (18) of one group are offset in the circumferential direction from the projections (18) of the other group in the circumferential direction.

7. Inner container according to claim 1, **characterised in that** a pin (22) of the holder (19; 28) penetrating into the hollow space of the at least one stud (11; 17) has at least one rib (25) running around it in the circumferential direction.

8. Inner container according to claim 1, **characterised in that** a pin (22) of the holder (19; 28) penetrating into the hollow space of the stud (11; 17) has at least two tongues (24) separated by a longitudinal slot (23).

9. Inner container according to one of claims 1 to 8, **characterised in that** the holder (19) is a bearing block for a door (4) or a flap.

10. Inner container according to one of claims 1 to 9, **characterised in that** at least two studs are present, of which two are arranged in a mirror image to one another and are spaced at a distance from one another and of which (11) one accepts an axis of rotation and the other accepts a hinge (12) of a door (4).

11. Inner container according to one of claims 1 to 10, **characterised in that** the holder (19) has a head piece (21) resting on an inner surface of the wall (9), which has an obtuse-angled end face surface (34) running towards the inner surface.

12. Inner container according to claim 11, **characterised in that** the end face surface (34) faces towards an open side of the storage compartment (2).

## Revendications

1. Récipient interne (1) pour un appareil frigorifique, en particulier un appareil frigorifique ménager, avec des parois (8, 9) entourant un compartiment de stockage (2 ; 3), au moins un tenon creux (11 ; 17) fixé dans l'une des parois (8 ; 9) et un élément de retenue (19 ; 28) pour une pièce de montage (4 ; 29), **caractérisé en ce qu'**une contre-dépouille est formée sur une surface intérieure de l'au moins un tenon (11 ; 17) et **en ce que** l'élément de retenue (19 ; 28) est inséré dans le tenon (11 ; 17) et s'enclenche dans la contre-dépouille.

2. Récipient interne selon la revendication 1, **caractérisé en ce que** la contre-dépouille s'obtient par emboutissage et démoulage forcé de l'au moins un tenon (11 ; 17).

3. Récipient interne selon la revendication 1 ou 2, **caractérisé en ce que** la contre-dépouille présente une profondeur de 0,2 à 0,5 mm.

4. Récipient interne selon l'une des revendications précédentes, **caractérisé en ce que** la contre-dépouille englobe plusieurs saillies (18) distantes dans la direction circonférentielle de l'au moins un tenon (11 ; 17) et disposées sur sa surface intérieure.

5. Récipient interne selon l'une des revendications précédentes, **caractérisé en ce que** la contre-dépouille englobe plusieurs saillies (18) échelonnées dans la direction longitudinale de l'au moins un tenon (11 ; 17).

6. Récipient interne selon l'une des revendications précédentes, **caractérisé en ce que** la contre-dépouille englobe plusieurs groupes de saillies (18) échelonnées dans la direction longitudinale de l'au moins un tenon et **en ce que** les saillies (18) d'un groupe sont en décalage dans la direction circonférentielle par rapport aux saillies (18) de l'autre groupe.

7. Récipient interne selon la revendication 1, **caractérisé en ce qu'**une goupille (22) de l'élément de retenue (19 ; 28) s'encliquetant dans le creux de l'au moins un tenon (11 ; 17) présente au moins une nervure (25) s'étendant dans la direction circonférentielle.

8. Récipient interne selon la revendication 1, **caractérisé en ce qu'**une goupille (22) de l'élément de retenue (19 ; 28) s'encliquetant dans le creux du tenon (11 ; 17) présente au moins deux langues (24) séparées par une fente longitudinale (23).

9. Récipient interne selon l'une des revendications 1 à 8, **caractérisé en ce que** l'élément de retenue (19) est un bloc-support pour une porte (4) ou un clapet.

10. Récipient interne selon l'une des revendications 1 à 9, **caractérisé en ce qu'**au moins deux tenons existent, dont deux sont disposés en reflet l'un par rapport à l'autre et distants l'un par rapport à l'autre et dont (11) un accueille un pivot et l'autre un pêne (12) d'une porte (4).

11. Récipient interne selon l'une des revendications 1 à 10, **caractérisé en ce que** l'élément de retenue (19) englobe une tête (21) attenante à une surface intérieure de la paroi (9), laquelle tête présente une surface frontale (34) s'étendant vers la surface intérieure en décrivant un angle obtus.

12. Récipient interne selon la revendication 11, **caractérisé en ce que** la surface frontale (34) est dirigée vers un côté ouvert du compartiment de stockage (2).
